# EUROPÄISCHE PATENTSCHRIFT

(11) **EP 1 493 070 B1**
(45) Veröffentlichungstag und Bekanntmachung des Hinweises auf die Patenterteilung: **05.11.2008**
(21) Anmeldenummer: 03722220.5
(22) Anmeldetag: 17.03.2003
(51) Int. Cl.: G05F 1/00

(54) **SCHALTUNGSANORDNUNG ZUR SPANNUNGSREGELUNG**
CIRCUIT ARRANGEMENT FOR REGULATING VOLTAGE
CIRCUIT DE REGULATION DE TENSION

(30) Priorität: 05.04.2002 DE 10215084
(43) Veröffentlichungstag der Anmeldung: 05.01.2005
(73) Patentinhaber: Infineon Technologies AG, 81669 München (DE)
(72) Erfinder: MAUTHE, Manfred, 85655 Grosshelfendorf (DE)
(74) Vertreter: Epping - Hermann - Fischer
(86) Internationale Anmeldenummer: PCT/DE2003/000860
(87) Internationale Veröffentlichungsnummer: WO 2003/085475

(56) Entgegenhaltungen:
- US-A- 5 528 129

## Beschreibung

Die vorliegende Erfindung betrifft eine Schaltungsanordnung zur Spannungsregelung.

Immer höhere Integrationsdichten bei integrierten Schaltungen gehen normalerweise einher mit einer ständigen Abnahme der Versorgungsspannung der integrierten Schaltungen. Dabei kann es vorkommen, daß in bestimmten Integrationstechnologien Halbleiterbauelemente mit unterschiedlichen Versorgungsspannungen vorgesehen sind. Beispielsweise bei CMOS(Complementary Metal Oxide Semiconductor)-Fertigungstechniken sind Transistoren zum Aufbau von Analogschaltungen, insbesondere zur Bildung von Schnittstellen der integrierten Schaltung, mit verhältnismäßig hoher Spannungsfestigkeit neben Transistoren vorgesehen, welche zum Aufbau digitaler Schaltungen geeignet sind und eine signifikant geringere Spannungsfestigkeit haben.

Um integrierte Schaltungen, welche intern verschiedene Versorgungsspannungen benötigen, mit lediglich einer externen Versorgungsspannung zu versorgen, ist üblicherweise ein sogenannter On-Chip-Spannungsregler vorgesehen, der normalerweise als kontinuierlich arbeitender Linearregler ausgeführt ist. Derartige Spannungsregler sollten dabei ohne externe Induktivitäten oder Kapazitäten auskommen können.

Insbesondere bei der Ansteuerung von Schwingkreisen, beispielsweise zur Erzeugung hochfrequenter Trägersignale, ist zur Versorgung der üblicherweise dabei vorgesehenen spannungsgesteuerten Oszillatoren ein Spannungsregler gewünscht, dessen Ausgangsspannung eine gute Versorgungsspannungsunterdrückung, englisch: Power Supply Rejection Ratio, PSRR aufweist und zugleich geringes Eigenrauschen besitzt, um das Phasenrauschen des zu versorgenden Oszillators nicht zu verschlechtern.

In dem Dokument V.R. von KAENEL, A High-Speed, Low-Power Clock Generator for a Microprocessor Application, IEEE Journal of Solid-State Circuits, Vol. 33, No. 11, November 1998 ist eine Phasenregelschleife in einem Taktgenerator angegeben, welche einen Spannungsregler anhand eines Schaltbildes in verallgemeinerter Darstellung zeigt, vergleiche dort Figur 2.

In dem Aufsatz G. W. Den Besten, B. Nauta, Embedded 5 V-to-3.3 V Voltage Regulator for Supplying Digital IC's in 3,3 Volt CMOS-Technology, IEEE Journal of Solid-State Circuits, Vol. 33, No. 7, July 1998, ist ein Spannungsregler zum Umsetzen einer Eingangsspannung von 5 Volt in eine Ausgangsspannung von 3,3 Volt in CMOS-Schaltungstechnik angegeben. In Figuren 2a und 2b sind übliche Spannungsregler gezeigt, welche als Regeltransistor entweder einen P-Kanal MOS-Transistor, vergleiche Figur 2a, oder einen N-Kanal MOS-Transistor, vergleiche Figur 2b verwenden. Der Gate-Anschluß des Regeltransistors ist jeweils von einem Differenzverstärker angesteuert, dem einerseits eine Referenzspannung, beispielsweise von einem Bandgap-Schaltkreis bereitgestellt, und andererseits ein von der Ausgangsspannung des Reglers abgeleitetes Signal zugeführt wird. Die Schaltungsvariante mit dem PMOS-Transistor bietet zwar einen großen Spannungsaussteuerbereich, hat jedoch den Nachteil einer unzureichenden Versorgungsspannungsunterdrückung bei Frequenzen oberhalb der Verstärkerbandbreite. Die Reglerschaltung mit dem NMOS-Transistor zeigt zwar gute PSRR-Eigenschaften, hat jedoch eine verhältnismäßig geringe erreichbare Ausgangsspannung.

Wird der Regeltransistor bei einer Schaltung gemäß Figur 2a oder 2b des letztgenannten Dokumentes mit einer Spannungsfestigkeit ausgestattet, die geringer ist als die Eingangsspannung des Spannungsreglers, so kann, insbesondere bei einer gemischt ohmsch-kapazitiven Last, beim Einschalten des Spannungsreglers über dem Regeltransistor eine Spannung abfallen, die größer ist als seine zulässige Spannung. Wenn für den Differenzverstärker, der den Regeltransistor ansteuert, eine Bandgap-Spannungsquelle verwendet wird, deren Spannung sich erst beginnend mit 0 Volt aufbauen muß, so liegt über dem Regeltransistor im Einschaltmoment sogar die volle Eingangsspannung an.

Aufgabe der vorliegenden Erfindung ist es, eine Schaltung$anordnung zur Spannungsregelung anzugeben, welche hochintegrierbar ist und bei der als Regeltransistor ein Transistor verwendet werden kann, dessen Spannungsfestigkeit geringer ist als die Eingangsspannung, welche den Spannungsregler versorgt.

Erfindungsgemäß wird die Aufgabe gelöst durch eine Schaltungsanordnung zur Spannungsregelung, aufweisend
- einen Eingangsanschluß zum Zuführen einer Versorgungsspannung,
- einen Ausgangsanschluß zum Abgreifen einer Ausgangsspannung,
- eine Ausgangsstufe, die einen Steuereingang und eine gesteuerte Strecke mit einem ersten und einem zweiten Lastanschluß umfaßt, wobei der erste Lastanschluß mit dem Eingangsanschluß der Schaltungsanordnung gekoppelt ist und der zweite Lastanschluß mit dem Ausgangsanschluß der Schaltungsanordnung verbunden und über eine elektrische Last mit einem Bezugspotentialanschluß gekoppelt ist,
- einen Referenzgenerator, der an seinem Ausgang ein Referenzpotential bereitstellt,
- einen Vergleicher, der einen ersten Eingang umfaßt, welcher mit dem-Referenzgenerator verbunden ist, und der einen zweiten Eingang umfaßt, welcher mit dem Ausgangsanschluß der Schaltungsanordnung gekoppelt ist, zur Regelung der Ausgangsspannung, und
- einen Hilfsregler zur Begrenzung der über der Ausgangsstufe abfallenden Spannung, umfassend ein Stellglied, welches einerseits mit dem Eingangsanschluß und andererseits in einem Schaltungsknoten mit der gesteuerten Strecke der Ausgangsstufe verbunden ist, und umfassend einen weiteren Vergleicher mit einem Sollwert-Eingang, der mit dem Steuereingang der Ausgangsstufe gekoppelt ist und mit einem Istwert-Eingang, der mit dem Schaltungsknoten gekoppelt ist.

Mit dem Hilfsregler wird, insbesondere im Einschaltmoment des Spannungsreglers, die über der Ausgangsstufe abfallende Spannung auf ein zulässiges Maß begrenzt. Somit ist es möglich, die Ausgangsstufe mit Vorteil mit Halbleiterbauelementen zu realisieren, deren Spannungsfestigkeit geringer ist als die am Eingangsanschluß zuführbare Versorgungsspannung.

Es entspricht dabei dem vorliegenden Prinzip, daß der Hilfsregler die Spannung zwischen dem Schaltungsknoten an einem der Lastanschlüsse der gesteuerten Strecke der Ausgangsstufe und dem Steuereingang der Ausgangsstufe auf einen maximalen Spannungsbetrag, von beispielsweise 0,5 Volt, begrenzt. Sobald jedoch die Spannung am Steuereingang der Ausgangsstufe einen bestimmten Wert überschreitet, bildet das Stellglied einen geschlossenen Schalter zwischen Eingangsanschluß und dem Schaltungsknoten an der gesteuerten Strecke der Ausgangsstufe, so daß in einem Normalbetrieb der Aussteuerbereich der Ausgangsstufe nicht verringert ist.

Zur Ansteuerung des Stellgliedes im Hilfsregler mittels des weiteren Vergleichers ist bevorzugt eine sogenannte floatende Batterie vorgesehen, welche zwischen einen der Eingänge des weiteren Vergleichers im Hilfsregler und den Steuereingang der Ausgangsstufe der Schaltungsanordnung geschaltet ist.

Diese stellt somit sicher, daß das Potential an dem Sollwert-Eingang des weiteren Vergleichers im Hilfsregler stets um einen festlegbaren Spannungsbetrag größer ist als das Potential am Steuereingang der Ausgangsstufe. Hierdurch wird die Spannung am Schaltungsknoten der Schaltungsanordnung so eingestellt, daß diese grundsätzlich gleich der Summe aus der Spannung am Steuereingang der Ausgangsstufe und der floatenden Batteriespannung ist. Hierbei gilt gemäß vorliegendem Prinzip die Beschränkung, daß selbsttätig mittels des Hilfsreglers eine Begrenzung der Spannung am Schaltungsknoten auf die Versorgungsspannung erfolgt, sobald die Spannung am Steuereingang der Ausgangsstufe denjenigen Spannungswert überschreitet, der sich aus der Differenz der Versorgungsspannung und dem festen Spannungsbetrag, den die floatende Batterie bereitstellt, ergibt. In diesem Fall stellt der Hilfsregler bezüglich seiner Ausgangsstufe einen Kurzschluß, das heißt einen geschlossenen Schalter dar.

Gemäß einer weiteren, bevorzugten Ausführungsform der vorliegenden Erfindung sind die Ausgangsstufe und/oder das Stellglied des Hilfsreglers jeweils als MOS-Transistoren ausgebildet.

Dabei ist der MOS-Transistor der Ausgangsstufe bevorzugt als für geringe Spannungsfestigkeit und reguläre Schwellenspannung ausgelegter MOS-Transistor vorgesehen. Der MOS-Transistor des Stellgliedes des Hilfsreglers ist bevorzugt als bezüglich des Leitfähigkeitstyps des Kanals komplementärer Transistor zu dem der Ausgangsstufe ausgebildet, weist jedoch eine höhere Spannungsfestigkeit als der Transistor der Ausgangsstufe auf. Dabei repräsentiert der Gate-Anschluß jeweils der Steuereingang von Stellglied beziehungsweise Ausgangsstufe, während Source- und Drain-Anschluß der MOS-Transistoren jeweils die Anschlüsse der gesteuerten Strecken repräsentieren.

Zur Bildung des von der Ausgangsspannung abgeleiteten, rückzuführenden Signals, welches an den Vergleicher zugeführt wird, der die Ausgangsstufe ansteuert, ist bevorzugt ein Spannungsteiler vorgesehen. Dessen Auslegung hängt zum einen von der gewünschten Ausgangsspannung und zum anderen von der Spannung ab, die der Referenzgenerator an seinem Ausgang liefert. Bei in Siliziumtechnologie realisierten Bandgap-Referenzquellen beträgt diese Bandgap-Spannung üblicherweise 1,2 Volt.

Der Vergleicher der Schaltungsanordnung, der die Ausgangsstufe des Reglers ansteuert, und der weitere Vergleicher im Hilfsregler sind bevorzugt jeweils als Differenzverstärker oder Operationsverstärker ausgebildet, die je einem invertierenden und einen nicht-invertierenden Eingang umfassen.

Derjenige Differenzverstärker, der die Ausgangsstufe ansteuert, ist dabei mit Vorteil bevorzugt so ausgebildet, daß sich sein Ausgangssignal bis zur positiven Versorgungsspannung hin aussteuern läßt.

Eine weitere Verbesserung der Unterdrückung von Störungen auf der Versorgungsspannung kann durch Weiterbilden der Schaltungsanordnung mit einem weiteren Regelkreis erzielt werden, der den Referenzgenerator versorgt.

Hierbei ist bevorzugt ein weiterer Regelkreis gebildet, der ein Stellglied, einen Vergleicher und einen Rückführungszweig vom Stellglied zum Vergleicher über einen Spannungsteiler umfaßt. Ein Ausgang des Stellgliedes ist dabei mit einem Versorgungsanschluß des Referenzgenerators gekoppelt. Mit Vorteil kann auch die floatende Batterie, sowie der Vergleicher, der die Ausgangsstufe ansteuert, und der weitere Vergleicher, der im Hilfsregler vorgesehen ist, von dieser zusätzlichen Hilfsspannung versorgt werden.

Dabei ist bevorzugt ein Schalter vorgesehen, der die dem Referenzgenerator zu seiner Versorgung zuzuführende Spannung zwischen der eigentlichen Versorgungsspannung der Regelschaltung und der erzeugten Hilfsspannung umschalten kann.

Weitere Einzelheiten und bevorzugte Ausführungsformen des vorliegenden Prinzips sind Gegenstand der Unteransprüche.

Nachfolgend wird die Erfindung an mehreren Ausführungsbeispielen an Hand der Zeichnung näher erläutert. Es zeigen:
- Figur 1: ein vereinfachtes Schaltbild einer ersten Ausfüh- rungsform der vorliegenden Erfindung,
- Figur 2: an Hand eines Schaltplanes ein Ausführungsbeispiel für eine Festwert-Spannungsquelle gemäß Figur 1,
- Figur 3: eine Weiterbildung des Spannungsreglers von Figur 1 mit einem weiteren Regelkreis,
- Figur 4: ein Ausführungsbeispiel für die Operationsverstär- ker gemäß Figuren 1 und 3 in CMOS- Schaltungstechnik,
- Figur 5: an Hand eines Schaubildes die Spannungsverläufe ausgewählter Knotenspannungen der Schaltung von Fi- gur 1 in Abhängigkeit von der Versorgungsspannung,
- Figur 6: das Einschaltverhalten der Schaltung von Figur 1 mit auf der Versorgungsspannung überlagerter Stö- rung und
- Figur 7: eine vergrößerte Ausschnittsdarstellung des Schau- bildes von Figur 6.

Figur 1 zeigt eine Schaltungsanordnung zur Spannungsregelung mit einem Eingangsanschluß 1 zum Zuführen einer Versorgungsspannung von 2,5 Volt und einem Ausgangsanschluß 2 zum Abgreifen einer geregelten Ausgangsspannung von 1,5 Volt. Als Ausgangsstufe ist ein N-Kanal MOS-Feldeffekttransistor 3 vorgesehen, mit einem Gate-Anschluß, einem Source-Anschluß und einem Drain-Anschluß. Der Source-Anschluß der Ausgangsstufe 3 bildet den Ausgangsanschluß 2 der Schaltung. Der Gate-Anschluß ist mit dem Ausgang eines Differenzverstärkers 4, der als Vergleicher arbeitet, und einen invertierenden und einen nicht-invertierenden Eingang hat, verbunden. Der nicht-invertierende Eingang des Vergleichers 4 ist mit dem Ausgang eines Bandgap-Referenzgenerators 5 verbunden, der eine Bandgap-Spannung von 1,2 Volt bereitstellt. Der Ausgang 2 der Schaltung ist über einen Spannungsteiler 6, 7, umfassend eine Serienschaltung aus einem 300 Ohm-Widerstand 6 und einem 1,2 Kiloohm-Widerstand 7 an den invertierenden Eingang des Vergleichers 4 angeschlossen und weiterhin mit einem Bezugspotentialanschluß 8 gekoppelt, an den auch der Bandgap-Generator 5 angeschlossen ist. Zwischen dem Ausgangsanschluß 2 und dem Bezugspotentialanschluß 8 der Regelschaltung von Figur 1 sind außerdem ein Widerstand 9 sowie dazu parallel eine Kapazität 10 geschaltet, welche eine ohmschkapazitive Last repräsentieren.

Gemäß vorliegendem Prinzip ist zum Schutz der Ausgangsstufe 3 vor der verhältnismäßig hohen Eingangsspannung oder Versorgungsspannung beim Einschalten des Reglers ein weiterer Transistor 11 vorgesehen, der als P-Kanal MOS-Feldeffekttransistor ausgeführt ist und mit seinem Drain-Anschluß in einem Schaltungsknoten 12 des Reglers an den Drain-Anschluß der Ausgangsstufe 3 angeschlossen ist. Der Source-Anschluß des Transistors 11 ist mit dem Eingangsanschluß 1 der Reglerschaltung verbunden. Zur Bildung des Hilfsreglers ist außerdem ein weiterer Differenzverstärker 13 vorgesehen, dessen Ausgang mit dem Gate-Anschluß des als Stellglied arbeitenden Transistors 11 verbunden ist. Der nicht-invertierende Eingang des weiteren Vergleichers 13 ist mit dem Schaltungsknoten 12 verbunden, während der invertierende Eingang des als Operationsverstärker ausgebildeten weiteren Vergleichers 13 über eine floatende Batterie 14 an den Ausgang des Vergleichers 4 angeschlossen ist. Die Anschlüsse der floatenden Batterie sind mit den Bezugszeichen 15 und 16 versehen.

Die floatende Batterie hebt das Potential am Gate der Ausgangsstufe 3 um 0,5 Volt an und führt diese potentialmäßig erhöhte Spannung dem invertierenden Eingang des Vergleichers 13 zu. Während die Spannungsfestigkeit des NMOS-Ausgangstransistors 3 lediglich 1,5 Volt beträgt, hat der PMOS-Transistor 11 eine Spannungsfestigkeit von 2,5 Volt.

Der Regeltransistor 3 arbeitet als Sourcefolger, wobei die Sourcespannung der Gatespannung folgt. Der Hilfsregler, dessen Stellglied 11 in den Drainzweig des Regeltransistors 3 geschaltet ist, bewirkt, daß der Drainanschluß 12 des Regeltransistors 3 höchstens um 0,5 Volt über seiner Gate-Spannung liegt. Dies erfolgt durch die rückkoppelnde Ansteuerung des Verstärkers 13 und der floatenden Batteriespannung von ca. 0,5 Volt. Die Spannung am Schaltungsknoten 12 wird mittels des Differenzverstärkers 13 so eingestellt, daß sie grundsätzlich gleich der Summe aus der Spannung am Gate-Anschluß des Transistors 3 und der floatenden Batteriespannung von 0,5 Volt ist. Dabei gilt allerdings, daß mit Vorteil selbsttätig eine Begrenzung der Spannung am Schaltungsknoten 12 auf 2,5 Volt, nämlich auf die Versorgungsspannung erfolgt, sobald die Spannung am Gate des Transistors 3 den Wert 2 Volt überschreitet. In diesem Fall stellt der Transistor 11 nämlich einen geschlossenen Schalter dar.

Der beschriebene Linearregler bietet ein deutlich verbessertes PSSR, Power Supply Rejection Ratio. Der zusätzliche Hilfsregler 11, 12, 13, 14 schützt während des Einschaltens des Reglers, das heißt während des Hochlaufens der Regelspannung, den Ausgangstransistor 3, welcher lediglich eine Spannungsfestigkeit von 1,5 Volt hat, vor einer Überspannung, welche beim Einschalten sonst sofort zwischen seinem Drain-Anschluß und seinem Gate-Anschluß anliegen würde.

Gemäß dem beschriebenen Prinzip wird die positive Versorgungsspannung des 1,5 Volt-festen NMOS-Regeltransistors 3 während des Einschaltens auf einem Wert festgehalten, der maximal 0,5 Volt über seiner Gate-Spannung liegt. Somit wird ein Durchbrechen des Regeltransistors 3 wirksam vermieden. Die verhältnismäßig dünne Gateoxidschicht und der verhältnismäßig kurze Kanal des Transistors 3 führen dabei zwar zu einer geringen Festigkeit seiner Gate-Source-Spannung von lediglich 1,5 Volt, ermöglichen jedoch das gewünschte, gute PSSR, welches insbesondere die Spannungsversorgung von hochempfindlichen, spannungsgesteuerten Oszillatoren ermöglicht, wie sie in Schwingkreisen, insbesondere im Mobilfunk, benötigt werden.

Während der Transistor 3 ein Transistor mit einer herkömmlichen Schwellspannung ist, ist der Transistor 11 für analoge Schaltungstechnik ausgelegt und hat eine entsprechende Schwellspannung.

Die Spannungsquelle 14 kann alternativ auch als Levelshifter oder Pegelschieberschaltung ausgeführt sein.

Figur 2 zeigt die floating battery 14 von Figur 1, welche an ihrem Ausgangsanschluß 15 eine Spannung bereitstellt, die stets um 0,5 Volt größer ist als die an ihrem Eingang 16 anliegende Spannung. Die Ausgangsspannung der Spannungsquelle 14 ist dabei gerade um den Betrag der Einsatzspannung des PMOS-Transistors 17 höher als die Eingangsspannung am Knoten 16. Der Transistor 17 ist dabei mit seinem Gate-Anschluß an den Eingang 16 angeschlossen und verbindet mit seiner gesteuerten Strecke einen Bezugspotentialanschluß 18 mit dem Ausgangsanschluß 15. Der Transistor 17 ist als Sourcefolger geschaltet und wird von einer BIAS-Stromquelle 19, welche mit dem Bezugspotentialanschluß 18 verbunden ist, über einen Stromspiegel 20 versorgt. Der Stromspiegel 20 umfaßt zwei weitere PMOS-Transistoren, deren Gates miteinander verbunden sind, und welche mit je einem Anschluß ihrer gesteuerten Strecken mit dem Versorgungspotentialanschluß 21 der Spannungsquelle 14 verbunden sind. Der Eingangstransistor des Stromspiegels 20 ist dabei als Diode verschaltet.

Im vorliegenden Ausführungsbeispiel weist der Transistor 17 eine Schwellspannung von 0,5 Volt auf. Schwellspannungen von PMOS-Transistoren im Bereich von 0,5 bis 0,7 Volt sind üblich.

Figur 3 zeigt eine vorteilhafte Weiterbildung der Spannungsregleranordnung von Figur 1, welche eine weitere Verbesserung der Einstreuung von Störungen bewirkt durch einen zusätzlichen Regelkreis, welcher eine zusätzliche, geregelte Versorgungsspannung für den Referenzgenerator 5 sowie die Differenzverstärker 4, 13 bereitstellt.

Die Schaltung gemäß Figur 3 entspricht in Aufbau und vorteilhafter Wirkungsweise weitgehend derjenigen von Figur 1 und soll an dieser Stelle insoweit nicht wiederholt werden. Im Folgenden werden lediglich die hinzugefügten Bauteile, deren Verschaltung miteinander sowie die zusätzliche Funktionalität mit ihren Vorteilen geschildert.

Gemäß Figur 3 ist ein weiterer Regelkreis vorgesehen mit einem als Transistor 22 vom P-Kanal-Typ ausgebildeten Stellglied mit einem Steuereingang und einer gesteuerten Strecke, wobei der Steuereingang, das heißt der Gate-Anschluß des Transistors 22, mit einem als Differenzverstärker ausgebildeten Vergleicher 23 an dessen Ausgang verbunden ist. Der Vergleicher 23 ist zu seiner Spannungsversorgung mit dem Eingangsanschluß 1 verbunden. Der Source-Anschluß des Stellglied-Transistors 22 ist ebenfalls mit dem Eingangsanschluß 1 verbunden, während der Drain-Anschluß den Ausgang 24 des weiteren Regelkreises bildet. An diesem Ausgang wird eine geregelte Spannung von 2,25 Volt bereitgestellt. Zwischen dem Ausgang 24 des weiteren Regelkreises und Bezugspotentialanschluß 8 ist zur Bildung eines Spannungsteilers eine Serienschaltung aus einem Widerstand 25 von 1,05 Kiloohm und einem Widerstand 26 von 1,2 Kiloohm geschaltet, deren Abgriffspunkt zum Abgreifen einer geteilten Spannung mit dem invertierenden Eingang des Differenzverstärkers 23 verbunden ist. Der nicht-invertierende Eingang des Differenzverstärkers 23 ist mit dem Ausgangsanschluß 15 des Bandgap-Referenzgenerators 5 verbunden zur Zuführung der Bandgap-Spannung in Höhe von konstant 1,2 Volt. Der Ausgang 24 des weiteren Regelkreises zur Spannungsversorgung des Referenzgenerators 5 ist mit je einem Anschluß zur Zuführung einer Versorgungsspannung der floatenden Batterie 14, des Differenzverstärkers 13, sowie des Differenzverstärkers 4 angeschlossen. Zusätzlich ist über einen Umschalter 27 eine Verbindung zum Eingangsanschluß 16 des Referenzgenerators 5 hergestellt. Ein weiterer Eingang des Umschalters 27 ist mit dem Eingangsanschluß 1 der Schaltung zur Spannungsregelung verbunden. Der Umschalter 27 weist zum Zuführen eines Umschaltbefehls einen Steuereingang auf, an dem ein Komparator 28 mit seinem Ausgang angeschlossen ist. Der Komparator 28 weist zwei Eingänge auf, die zum einen mit dem Ausgang 24 des weiteren Regelkreises und zum anderen mit dem Ausgang 15 des Referenzgenerators 5 verbunden sind.

Mit dem PMOS-Regeltransistor 22 wird eine geregelte Spannung mit größtmöglichem Spannungspegel bereitgestellt. Der Komparator 28 in Verbindung mit dem Spannungsumschalter 27 ermöglichen, daß beim Einschalten der Versorgungsspannung am Anschluß 1 diese zunächst den Referenzgenerator 5 versorgt und später, wenn die am Ausgang 24 abgreifbare Hilfsspannung hochgelaufen ist, auf diese umgeschaltet wird. Hierdurch kann die Einstreuung von Störungen, insbesondere auf den Referenzgenerator 5 und den Verstärker 4, weiter reduziert werden, so daß die Qualität der am Ausgangsanschluß 2 abgreifbaren Spannung, welche geregelt ist, weiter verbessert ist.

Figur 4 zeigt einen in CMOS-Schaltungstechnik aufgebauten, zweistufigen Operationsverstärker, wie er bevorzugt bei Schaltungen gemäß Figuren 1 und 3 eingesetzt ist. Bei Figur 1 sind die Operationsverstärker 4 und 13, und bei Figur 3 zusätzlich der Operationsverstärker 23 bevorzugt als zweistufiger Operationsverstärker wie in Figur 4 gezeigt ausgeführt.

Der Operationsverstärker gemäß Figur 4 hat einen invertierenden Eingang 30, einen nicht-invertierenden Eingang 31 und einen Ausgang 32. Zusätzlich sind Hilfseingänge 33, 34 vorgesehen. Der Operationsverstärker ist zwischen einen Versorgungspotentialanschluß 35 und einen Bezugspotentialanschluß 36 geschaltet. Während am Hilfseingang 33 ein Umschaltbefehl zum Versetzen des Operationsverstärkers in einen Ruhezustand (power down) zugeführt werden kann, ist am Anschluß 34 ein Ruhe- oder Vorstrom, englisch BIAS, zuführbar. Der Operationsverstärker ist als Differenzverstärker aufgebaut und stellt an seinem Ausgang 32 ein Signal bereit, welches abhängig ist von der Spannungsdifferenz der an den Eingängen 30, 31 anliegenden Signale. Der Operationsverstärker 4 ist zweistufig ausgeführt und mit einer Millerkompensation zur Stabilisierung des Frequenzgangs ausgestattet.

Von besonderer Bedeutung bei dem Operationsverstärker gemäß Figur 4 bei Einsatz in einer Schaltung zur Spannungsregelung gemäß Figuren 1 oder 3 ist, daß das am Ausgang 32 abgreifbare Signal nahezu bis zur positiven Versorgungsspannung hin, welche am Versorgungsanschluß 35 zugeführt wird, aussteuerbar ist. Dies wird bei dem zweistufigen Operationsverstärker dadurch erzielt, daß die beiden komplementären Ausgangstransistoren 37, 38 der Ausgangsstufe des Operationsverstärkers beide mit einem von der Eingangs-Differenzspannung abhängigen Signal angesteuert werden.

Figur 5 zeigt anhand eines Schaubildes einen Einschaltvorgang des Spannungsreglers von Figur 1. Dabei sind verschiedene Spannungspegel A, B, C, D in Abhängigkeit von der vom Referenzgenerator 5 bereitgestellten Bandgap-Spannung eingezeichnet. Diese wurde bei dem Schaubild von Figur 5 zu Simulationszwecken von 0 Volt auf ihren Nennwert von 1,2 Volt hochgefahren. Deutlich erkennbar ist die grundsätzlich konstante Spannungsdifferenz von ca. 0,5 Volt zwischen dem Pegel A am Eingang der Ausgangsstufe und dem Pegel B am Schaltungsknoten 12. Erst wenn die Versorgungsspannung diese Spannungsdifferenz nicht mehr ermöglicht, bleibt der Signalpegel B konstant, während der Pegel C, der den Spannungswert am Steuereingang des Stellgliedes 11 des Hilfsreglers beschreibt, auf 0 Volt geht. Somit liegt die volle Versorgungsspannung am Gate des Transistors an. Die Kurve D beschreibt die geregelte Spannung am Ausgang 2 der Schaltung. Das Schaubild nach Figur 5 belegt demnach die wirksame Begrenzung der über der Ausgangsstufe 3 abfallenden Spannung.

Figur 6 zeigt den Verlauf der Versorgungsspannung von 0 Volt hoch auf 2,5 Volt und wieder zurück über der Zeitachse t bei der Schaltungsanordnung von Figur 1. Dabei ist der Versorgungsspannung eine Störung mit einer Amplitude von 100 mV überlagert. Man erkennt, daß bei der geregelten Ausgangsspannung D der Wert dieser Störung auf 1 mV reduziert ist. Somit zeigt das Schaubild von Figur 6 die guten PSRR-Eigenschaften, das heißt die gute Unterdrückung von Störungen auf der Versorgungsspannung, die durch das vorliegende Prinzip der Spannungsregelung bewirkt ist.

Dies wird insbesondere durch die Darstellung von Figur 7 deutlich, welche eine Ausschnittsvergrößerung des Schaubildes von Figur 6 mit höherer Auflösung der Zeitachse zeigt.

### Bezugszeichenliste

- 1: Eingangsanschluß
- 2: Ausgangsanschluß
- 3: Ausgangsstufe
- 4: Vergleicher
- 5: Referenzgenerator
- 6: Widerstand
- 7: Widerstand
- 9: Ohmsche Last
- 10: Kapazitive Last
- 11: Stellglied
- 12: Schaltungsknoten
- 13: weiterer Vergleicher
- 14: Festwert-Spannungsquelle
- 15: Ausgang
- 16: Eingang
- 17: Transistor
- 18: Bezugspotentialanschluß

## Patentansprüche

1. Schaltungsanordnung zur Spannungsregelung, aufweisend
- einen Eingangsanschluß (1) zum Zuführen einer Versorgungsspannung,
- einen Ausgangsanschluß (2) zum Abgreifen einer Ausgangsspannung (D),
- eine Ausgangsstufe (3), die einen Steuereingang und eine gesteuerte Strecke mit einem ersten und einem zweiten Lastanschluß umfaßt, wobei der erste Lastanschluß mit dem Eingangsanschluß (1) der Schaltungsanordnung gekoppelt ist und der zweite Lastanschluß mit dem Ausgangsanschluß (2) der Schaltungsanordnung verbunden und über eine elektrische Last (9, 10) mit einem Bezugspotentialanschluß (8) gekoppelt ist,
- einen Referenzgenerator (5), der an seinem Ausgang ein Referenzpotential bereitstellt,
- einen Vergleicher (4), der einen ersten Eingang umfaßt, welcher mit dem Referenzgenerator (5) verbunden ist, einen zweiten Eingang umfaßt, welcher mit dem Ausgangsanschluß (2) der Schaltungsanordnung gekoppelt ist, zur Regelung der Ausgangsspannung, und einen Ausgang umfasst, welcher mit dem Steuereingang der Ausgangsstufe (3) verbunden ist,
**dadurch gekennzeichnet, daß**
- die Schaltungsanordnung zur Spannungsregelung einen Hilfsregler (11, 12, 13, 14) zur Begrenzung der über der Ausgangsstufe abfallenden Spannung, umfassend ein Stellglied (11), das einen Steuereingang und eine gesteuerte Strecke mit einem ersten und einem zweiten Lastanschluß umfaßt, wobei der erste Lastanschluß mit dem Eingangsanschluß (1) der Schaltungsanordnung gekoppelt ist, der zweite Lastanschluß mit dem ersten Lastanschluß der Ausgangsstufe (3) in einem Schaltungsknoten (12) gekoppelt ist, und umfassend einen weiteren Vergleicher (13) mit einem Sollwert-Eingang, der mit dem Steuereingang der Ausgangsstufe (3) gekoppelt ist, mit einem Istwert-Eingang, der mit dem Schaltungsknoten (12) gekoppelt ist, und mit einem Ausgang, der mit dem Steuereingang des Stellgliedes (11) gekoppelt ist, aufweist.

2. Schaltungsanordnung nach Anspruch 1,
**dadurch gekennzeichnet, daß**
zur Kopplung des Sollwert-Eingangs des Vergleichers (13) im Hilfsregler mit dem Steuereingang der Ausgangsstufe (3) eine potentialfreie Festwert-Spannungsquelle (14) vorgesehen ist.

3. Schaltungsanordnung nach Anspruch 2,
**dadurch gekennzeichnet, daß**
die potentialfreie Festwert-Spannungsquelle (14) als floatende Batterie ausgebildet ist.

4. Schaltungsanordnung nach einem der Ansprüche 1 bis 3,
**dadurch gekennzeichnet, daß**
die Ausgangsstufe (3) einen MOS-Transistor umfaßt.

5. Schaltungsanordnung nach einem der Ansprüche 1 bis 4,
**dadurch gekennzeichnet, daß**
das Stellglied (11) des Hilfsreglers als MOS-Transistor ausgebildet ist.

6. Schaltungsanordnung nach einem der Ansprüche 1 bis 5,
**dadurch gekennzeichnet, daß**
zur Kopplung des Ausgangsanschlusses (2) der Schaltungsanordnung mit dem zweiten Eingang des Vergleichers (4) ein Spannungsteiler (6, 7) vorgesehen ist.

7. Schaltungsanordnung nach einem der Ansprüche 1 bis 6,
**dadurch gekennzeichnet, daß**
der Vergleicher (4) der Schaltungsanornung und der weitere Vergleicher (13) im Hilfsregler jeweils als Operationsverstärker ausgebildet sind.

8. Schaltungsanordnung nach einem der Ansprüche 1 bis 7,
**dadurch gekennzeichnet, daß**
zur Spannungsversorgung des Referenzgenerators ein weiterer Regelkreis (22 - 28) vorgesehen ist, umfassend
- ein Stellglied (22) mit einem Steuereingang und einer gesteuerten Strecke, die den Eingangsanschluß (1) der Schaltungsanordnung mit einem Ausgang (24) des weiteren Regelkreises verbindet und mit einem Versorgungsanschluß (16) des Referenzgenerators (5) koppelt, und
- einen Vergleicher (23) mit einem ersten Eingang, der mit dem Ausgang (15) des Referenzgenerators (5) gekoppelt ist, mit einem zweiten Eingang, der mit Ausgang (24) des weiteren Regelkreises gekoppelt ist und mit einem Ausgang, der mit dem Eingang (16) des Referenzgenerators (5) verbunden ist.

9. Schaltungsanordnung nach Anspruch 8,
**dadurch gekennzeichnet, daß**
ein Umschalter (27) vorgesehen ist, mit einem ersten Eingang, der mit dem Eingangsanschluß (1) der Schaltungsanordnung verbunden ist, mit einem zweiten Eingang, der an den Ausgang (24) des weiteren Regelkreises angeschlossen ist und mit einem Ausgang, der an den Eingang (16) des Referenzgenerators (5) angeschlossen ist.

10. Schaltungsanordnung nach Anspruch 9,
**dadurch gekennzeichnet, daß**
ein Komparator (28) vorgesehen ist, mit einem ersten Eingang, der an den Ausgang (24) des weiteren Regelkreises angeschlossen ist, mit einem zweiten Eingang, der mit dem Ausgang (15) des Referenzgenerators (5) verbunden ist und mit einem Ausgang, der an einen Steuereingang des Umschalters (27) zum Zuführen eines Umschaltbefehls angeschlossen ist.

## Claims

1. Circuit arrangement for voltage regulation, having
- an input connection (1) for supplying a supply voltage,
- an output connection (2) for tapping off an output voltage (D),
- an output stage (3) which comprises a control input and a controlled path having a first and a second load connection, the first load connection being coupled to the input connection (1) of the circuit arrangement, and the second load connection being connected to the output connection (2) of the circuit arrangement and being coupled to a reference potential connection (8) via an electrical load (9, 10),
- a reference generator (5) which provides a reference potential at its output,
- a comparator (4) which comprises a first input, which is connected to the reference generator (5), comprises a second input, which is coupled to the output connection (2) of the circuit arrangement, for regulating the output voltage, and comprises an output which is connected to the control input of the output stage (3),
**characterized in that**
- the circuit arrangement for voltage regulation has an auxiliary regulator (11, 12, 13, 14) for limiting the voltage drop across the output stage, comprising a control element (11) which comprises a control input and a controlled section having a first and a second load connection, where the first load connection is coupled to the input connection (1) of the circuit arrangement, the second load connection is coupled to the first load connection of the output stage (3) at a circuit node (12), and comprising a further comparator (13) having a nominal value input, which is coupled to the control input of the output stage (3), having an actual valve input, which is coupled to the circuit node (12), and having an output which is coupled to the control input of the control element (11).

2. Circuit arrangement according to Claim 1,
**characterized in that**
a zero-potential fixed-value voltage source (14) is provided for the purpose of coupling the nominal value input of the comparator (13) in the auxiliary regulator to the control input of the output stage (3).

3. Circuit arrangement according to Claim 2,
**characterized in that**
the zero-potential fixed-value voltage source (14) is in the form of a floating battery.

4. Circuit arrangement according to one of Claims 1 to 3,
**characterized in that**
the output stage (3) comprises a MOS transistor.

5. Circuit arrangement according to one of Claims 1 to 4,
**characterized in that**
the control element (11) in the auxiliary regulator is in the form of a MOS transistor.

6. Circuit arrangement according to one of Claims 1 to 5,
**characterized in that**
a voltage divider (6, 7) is provided for the purpose of coupling the output connection (2) of the circuit arrangement to the second input of the comparator (4).

7. Circuit arrangement according to one of Claims 1 to 6,
**characterized in that**
the comparator (4) in the circuit arrangement and the further comparator (13) in the auxiliary regulator are respectively in the form of an operational amplifier.

8. Circuit arrangement according to one of Claims 1 to 7,
**characterized in that**
a further control loop (22-28) is provided for supplying voltage to the reference generator, said control loop comprising
- a control element (22) having a control input and a controlled path which connects the input connection (1) of the circuit arrangement to an output (24) on the further control loop and couples said input connection to a supply connection (16) on the reference generator (5), and
- a comparator (23) having a first input, which is coupled to the output (15) of the reference generator (5), having a second input, which is coupled to the output (24) of the further control loop, and having an output which is connected to the input (16) of the reference generator (5).

9. Circuit arrangement according to Claim 8,
**characterized in that**
a changeover switch (27) is provided, having a first input, which is connected to the input connection (1) of the circuit arrangement, having a second input, which is connected to the output (24) of the further control loop, and having an output which is connected to the input (16) of the reference generator (5).

10. Circuit arrangement according to Claim 9,
**characterized in that**
a comparator (28) is provided, having a first input, which is connected to the output (24) of the further control loop, having a second input, which is connected to the output (15) of the reference generator (5), and having an output which is connected to a control input on the changeover switch (27) for the purpose of executing a changeover command.

## Revendications

1. Montage de régulation de la tension, comprenant
- une borne ( 1 ) d'entrée d'application d'une tension d'alimentation,
- une borne ( 2 ) de sortie de prélèvement d'une tension ( D ) de sortie,
- un étage ( 3 ) de sortie, qui comprend une entrée de commande et une section commandée ayant une première et une deuxième borne de charge, la première borne de charge étant couplée à la borne ( 1 ) d'entrée du circuit et la deuxième borne de charge étant reliée à la borne ( 2 ) de sortie du circuit et étant couplée à une borne ( 8 ) de potentiel de référence par une charge ( 9, 10 ) électrique,
- un générateur ( 5 ) de référence, qui donne à sa sortie un potentiel de référence,
- un comparateur ( 4 ), qui comprend une première entrée reliée au générateur ( 5 ) de référence, une deuxième entrée couplée à la borne ( 2 ) de sortie du montage pour réguler la tension de sortie et une sortie reliée à l'entrée de commande de l'étage ( 3 ) de sortie,
**caractérisé en ce que**
le montage a, pour la régulation de la tension,
- un régulateur ( 11, 12, 13, 14 ) auxiliaire de limitation de la tension chutant aux bornes de l'étage de sortie et comprenant un organe ( 11 ) de réglage, qui comprend une entrée de commande et une section commandée ayant une première et une deuxième borne de charge, la première borne de charge étant couplée à la borne ( 1 ) d'entrée du montage, la deuxième borne de charge étant couplée à la borne d'entrée de l'étage ( 3 ) de sortie en un noeud ( 12 ) de circuit, le régulateur auxiliaire comprenant un autre comparateur ( 13 ) ayant une entrée de valeur de consigne couplée à l'entrée de commande de l'étage ( 3 ) de sortie, une entrée de valeur réelle couplée au noeud ( 12 ) de circuit et une sortie ( C ) couplée à l'entrée de commande l'organe ( 11 ) de réglage.

2. Montage suivant la revendication 1,
**caractérisé en ce que**
pour coupler l'entrée de valeur de consigne du comparateur ( 13 ) du régulateur auxiliaire à l'entrée de commande de l'étage ( 3 ) de sortie, il est prévu une source ( 14 ) de tension de valeur fixe flottante.

3. Montage suivant la revendication 2,
**caractérisé en ce que**
la source ( 14 ) de tension à valeur fixe flottante est constituée en batterie flottante.

4. Montage suivant l'une des revendications 1 à 3,
**caractérisé en ce que**
l'étage ( 3 ) de sortie comprend un transistor MOS.

5. Montage suivant l'une des revendications 1 à 4,
**caractérisé en ce que**
l'organe ( 11 ) de réglage du régulateur auxiliaire est constitué en transistor MOS.

6. Montage suivant l'une des revendications 1 à 5,
**caractérisé en ce que**
pour coupler la borne ( 2 ) de sortie du montage à la deuxième entrée du comparateur ( 4 ) il est prévu un diviseur ( 6, 7 ) de tension.

7. Montage suivant l'une des revendications 1 à 6,
**caractérisé en ce que**
le comparateur ( 4 ) du montage et l'autre comparateur ( 13 ) du régulateur auxiliaire sont constitués, respectivement, en amplificateurs opérationnels.

8. Montage suivant l'une des revendications 1 à 7,
**caractérisé**
**en ce qu'**il est prévu pour l'alimentation en tension du générateur de référence un autre circuit ( 22 à 28 ) de régulation, comprenant
- un organe ( 22 ) de réglage ayant une entrée de commande et une section commandée, qui relie la borne ( 1 ) d'entrée du montage à une sortie ( 24 ) de l'autre circuit de régulation et qui couple à une borne ( 16 ) d'alimentation du générateur ( 5 ) de référence et
- un comparateur ( 23 ) ayant une première entrée qui est couplée à la sortie ( 15 ) du générateur ( 5 ) de référence, une deuxième entrée qui est couplée à la sortie ( 24 ) de l'autre circuit de régulation et une sortie qui est reliée à l'entrée ( 16 ) du générateur ( 5 ) de référence.

9. Montage suivant la revendication 8,
**caractérisé**
**en ce qu'**il est prévu un commutateur ( 27 ) ayant une première entrée qui est reliée à la borne ( 1 ) d'entrée du circuit, une deuxième entrée qui est raccordée à la sortie ( 24 ) de l'autre circuit de régulation et une sortie qui est raccordée à l'entrée ( 16 ) du générateur ( 5 ) de référence.

10. Montage suivant la revendication 9,
**caractérisé**
**en ce qu'**il est prévu un comparateur ( 28 ) ayant une première entrée qui est raccordée à la sortie ( 24 ) de l'autre circuit de régulation, une deuxième entrée qui est reliée à la sortie ( 15 ) du générateur ( 5 ) de référence et une sortie qui est raccordée à une entrée de commande du commutateur ( 27 ) pour envoyer une instruction de commutation.
